# EUROPÄISCHE PATENTSCHRIFT

(11) **EP 1 603 720 B1**
(45) Veröffentlichungstag und Bekanntmachung des Hinweises auf die Patenterteilung: **28.06.2006**
(21) Anmeldenummer: 04718929.5
(22) Anmeldetag: 10.03.2004
(51) Int. Cl.: B28C 5/14, B01F 15/00, B01F 7/02

(54) **MÖRTELMISCHPUMPE**
MORTAR MIXING PUMP
POMPE DE MELANGE DE MORTIER

(30) Priorität: 14.03.2003 DE 10311342
(43) Veröffentlichungstag der Anmeldung: 14.12.2005
(73) Patentinhaber: MAI International GmbH, 9710 Feistritz/Drau (AT)
(72) Erfinder: KAMPITSCH, Klaus, A-9701 Kamering (AT); PAPOUSEK, Hannes, A-9371 Brückl (AT)
(74) Vertreter: Beyer, Andreas
(86) Internationale Anmeldenummer: PCT/EP2004/002458
(87) Internationale Veröffentlichungsnummer: WO 2004/080676

(56) Entgegenhaltungen:
- EP-A- 1 065 033
- DE-A- 3 809 661
- DE-A- 19 908 732

## Beschreibung

Die vorliegende Erfindung betrifft eine Mörtelmischpumpe gemäß dem Oberbegriff des Patentanspruchs 1. Eine solche Mörtelmischpumpe ist aus der DE 38 09 661 A1 bekannt.

Mörtelmischpumpen der genannten Art dienen zum vollautomatischen Mischen von Trockenmaterial wie Fertigmörtel, Zement und ähnlichem Material, das vornehmlich als Sackware oder in Silos angeliefert wird und zur Verwendung mit Wasser sowie gegebenenfalls weiteren Zusatzstoffen gemischt werden muss. Mörtelmischpumpen finden beispielsweise im Tunnelbau Anwendung.

Obwohl Mörtelmischpumpen der im Oberbegriff genannten Art schon eine bedeutende Verbesserung gegenüber früher üblichen Vorrichtungen darstellen, bestehen nach wie vor Probleme dahingehend, dass sich Ablagerungen im Bereich der Mischkammer bilden und insbesondere der Mischkammerbereich schwer zu reinigen ist.

Der Erfindung liegt deshalb die Aufgabe zugrunde, eine Mörtelmischpumpe anzugeben, die weniger anfällig für Ablagerungen ist, deshalb weniger Reinigungsaufwand erfordert und insgesamt leichter zu reinigen ist.

Diese Aufgabe ist erfindungsgemäß mit einer Mörtelmischpumpe gelöst, die die im Patentanspruch 1 angegebenen Merkmale aufweist.

Erfindungsgemäß ist demnach die Förderschnecke, die das zu vermischende Material in die Mischkammer fördern soll, nicht mehr in einem Mischrohr, sondern in dem unteren Teil eines Trichters zum Einfüllen des zu vermischenden Materials angeordnet. Die Fortsetzung des Trichters bis in den Bereich um und unter die Förderschnecke verbessert deren Fördervermögen, insbesondere durch eine Vergleichmäßigung des Materialflusses, weil in diesem kritischen Bereich jetzt keine störenden Kanten und Übergänge zwischen Metallteilen und einer Auskleidung mehr existieren. Totzonen und die sich damit ergebende Gefahr der Bildung von Ablagerungen, zu der es beim Stand der Technik vorwiegend an den Übergangsstellen zwischen einem Einfülltrichter und der Auskleidung eines Mischrohres kommen konnte, werden auf diese Weise vermieden. Der Trichter kann einstückig oder auch zweiteilig mit insbesondere einer Querteilung ausgeführt sein.

Die sich an den Trichter anschiießende Mischkammer ist ertindungsgemäfi ein vom Trichter und auch vom Pumpenflansch separates, mit dem Trichter verbundenes Bauteil, welches über seine gesamte Länge mit einer Auskleidung aus vorzugsweise Polyurethan, Polyethylen oder Silikon versehen ist. Die Auskleidung kann durch Ausspritzen der zylindrischen Mischkammer oder auch durch Einsetzen eines entsprechenden, vorgefertigten Formteils erzeugt werden. Ein solches Formteil kann an seiner mit Metall zu verbindenden Seite auch eine Gummischicht aufweisen, die mit dem Polyurethan-, Polyethylen- oder Silikonmaterial einen Verbund bildet und die beispielsweise mit dem Metall verklebt wird. Die Auskleidung stellt eine sehr glatte und robuste innere Oberfläche bereit, an der das zu vermischende Material praktisch nicht haften bleibt. Vorzugsweise ist die Auskleidung so gestaltet, dass sich beim Übergang vom Trichter zur Mischkammer ein stufenloser Übergang ergibt.

Der die Mischkammer am pumpenseitigen Ende begrenzende Pumpenflansch ist vorzugsweise auf seiner der Mischkammer zugekehrten Seite im gesamten mörtelführenden Bereich mit einer Abdeckung aus Polyurethan, Polyethylen oder Silikon versehen, die in unmittelbarem Kontakt mit der Auskleidung der Mischkammer steht. Die Abdeckung des Pumpenflansches kann ebenfalls beispielsweise durch Aufspritzen von Polyurethanmaterial auf die gewünschten Flächen des Pumpenflansches erzeugt werden. Eine andere Möglichkeit besteht darin, ein vorgefertigtes Formteil in eine Durchgangsöffnung des Pumpenflansches einzuknöpfen.

Erfindungsgemäß ist des weiteren eine Mehrzahl von Flüssigkeitseinspritzdüsen in einem Düsenträger aufgenommen, der in einer Aussparung der Auskleidung zumindest annähernd bündig mit der Innenfläche der Auskleidung angeordnet und durch von außerhalb der Mischkammer zugängliche Befestigungsmittel lösbar befestigt ist. Diese Art der Ausführung reduziert zum einen beträchtlich die Gefahr der Bildung von Ablagerungen im Bereich der Flüssigkeitseinspritzdüsen und ermöglicht zum anderen eine einfachere Reinigung der Flüssigkeitseinspritzdüsen, indem die Befestigung des Düsenträgers von außen gelöst und der Düsenträger dann nach innen aus der Mischkammer herausgenommen werden kann.

In ihrer Gesamtheit verbessern die genannten Merkmale der erfindungsgemäßen Mörtelmischpumpe das Betriebsverhalten und die Wartbarkeit erheblich.

Die erfindungsgemäße Anordnung der Flüssigkeitseinspritzdüsen in einem Düsenträger gestattet es auf einfache Art und Weise, unterschiedliche Einspritzwinkel zu realisieren. Jede gewünschte Konfiguration ist darstellbar, beispielsweise können alle Fiüssigkeitseinspritzdüsen unterschiedliche Einspritzwinkei aufweisen, ebenso können einige der Flüssigkeitseinspritzdüsen denselben Einspritzwinkel aufweisen und selbstverständlich können auch alle Flüssigkeitseinspritzdüsen den gleichen Einspritzwinkel haben. Es wird jedoch in der Regel bevorzugt sein, wenigstens zwei unterschiedliche Einspritzwinkel vorzusehen, um eine schnellere und gleichmäßigere Durchfeuchtung des zu vermischenden Materials zu erreichen.

Die Flüssigkeitseinspritzdüsen können erfindungsgemäß in dem Düsenträger selbst ausgebildet sein, z.B. durch ein Senkerodierverfahren oder mittels eines Lasers, wenn der Düsenträger aus Metall besteht, oder beispielsweise durch Einformen, wenn der Düsenträger aus Kunststoff, insbesondere aus Polyurethan, Polyethylen oder Silikon besteht. Alternativ können die Flüssigkeitseinspritzdüsen in Gestalt separater, vom Düsenträger getragener Einsätze ausgebildet sein. Bei einer solchen Ausführungsform ist vorzugsweise der Düsenträger aus Metall, insbesondere aus nicht rostendem Edelstahl ausgeführt, und die Einsätze bestehen aus einem Kunststoff, insbesondere aus Polyurethan, Polyethylen oder Silikon. Die Einsätze können jedoch ebenfalls aus Metall bestehen. Jeder Einsatz umfasst vorzugsweise mehrere Flüssigkeitseinspritzdüsen, wobei gemäß einer Ausführungsform die Flüssigkeitseinspritzdüsen eines Einsatzes jeweils den gleichen Einspritzwinkel aufweisen. Es ist dabei vorteilhaft, wenn die Einsätze so ausgebildet sind, dass sie in zwei Stellungen, die sich um 180° voneinander unterscheiden in den Düsenträger einsetzbar sind. Es können dann mit gleich ausgeführten Einsätzen zwei unterschiedliche Einspritzwinkel realisiert werden, indem ein Einsatz in der einen Stellung und ein weiterer Einsatz in der anderen Stellung in den Düsenträger eingesetzt wird.

Unabhängig davon, ob die Flüssigkeitseinspritzdüsen in dem Düsenträger selbst oder in vom Düsenträger getragenen Einsätzen ausgebildet sind, versorgt vorzugsweise eine gemeinsame Speiseleitung alle einem Düsenträger zugeordneten Flüssigkeitseinspritzdüsen mit Flüssigkeit. Auf diese Weise ist die Zahl der außen an der Mörtelmischpumpen vorzunehmenden Anschlüsse deutlich reduziert. Bei einer solchen Ausführungsform ist vorzugsweise zwischen das Ende der Speiseleitung und den Düsenträger ein Verteilerelement geschaltet, das die Zuführung von Flüssigkeit aus der Speiseleitung zu den einzelnen Flüssigkeitseinspritzdüsen übernimmt. Dieses Verteilerelement kann beispielsweise ein Kunststoffformteil sein, dessen Material so gewählt ist, dass es zugleich für eine Abdichtung zwischen der Speiseleitung und der Außenseite der Mischkammer sorgt.

Zur weiteren Verbesserung der Betriebssicherheit ist bei bevorzugten Ausführungsformen der erfindungsgemäßen Mörtelmischpumpe auch die Förderschnecke mit einer Ummantelung aus Polyurethan, Polyethylen oder Silikon versehen. Die Ausführung kann dabei so sein, dass die Förderschnecke lediglich eine innere Welle aus Stahl aufweist und die einzelnen Schneckengänge vollständig aus Polyurethan, Polyethylen oder Silikon gebildet sind.

Damit auch am mischkammerfernen Ende der Förderschnecke Ablagerungen weitgehend verhindert sind, ist vorzugsweise ein dem mischkammerfernen Ende der Förderschnecke benachbarter Motorflansch auf seiner dem Trichter zugewandten Seite mit einer Verkleidung aus Polyurethan, Polyethylen oder Silikon versehen. Diese Verkleidung weist gemäß einer bevorzugten Ausgestaltung eine angeformte Dichtlippe zur Abdichtung gegenüber einer die Förderschnecke antreibenden Welle auf.

Ein bevorzugtes Ausführungsbeispiel einer erfindungsgemäßen Mörtelmischpumpe wird im folgenden anhand der beigefügten, schematischen Zeichnungen näher erläutert. Es zeigt:
- Figur 1: ein Ausführungsbeispiel einer erfindungsgemäßen Mörtelmischpumpe in räumlicher Darstellung von schräg oben,
- Figur 2: die Mörtelmischpumpe aus Figur 1 im Längsschnitt,
- Figur 3: die Mischkammer der in den Figuren 1 und 2 dargestellten Mörtelmischpumpe in aufgeschnittener, räumlicher Darstellung, wobei eine Flüssigkeitszuführeinrichtung in auseinandergezogener Darstellung wiedergegeben ist,
- Figur 4: die Flüssigkeitszuführeinrichtung im Längsschnitt und im zusammengebauten Zustand,
- Figur 5: den Bereich eines Pumpenflansches der Mörtelmischpumpe gemäß den Figuren 1 und 2 in geschnittener und vergrößerter Darstellung, und
- Figur 6: den Bereich eines Motorflansches der Mörtelmischpumpe gemäß den Figuren 1 und 2 in geschnittener und vergrößerter Darstellung.

Figur 1 zeigt in räumlicher Darstellung von schräg oben eine allgemein mit 10 bezeichnete Mörtelmischpumpe, deren Hauptbestandteile eine in einem Trichter 12 angeordnete Förderschnecke 14, ein auf einer Seite des Trichters 12 angeordneter Elektromotor 16 zum Antreiben der Förderschnecke 14, eine auf der gegenüberliegenden Seite des Trichters 12 angeordnete Mischkammer 18, ein die Mischkammer 18 am trichterfernen Ende begrenzender Pumpenflansch 20, und eine mittels des Pumpenflansches 20 mit der Mischkammer 18 verbundene Exzenterschneckenpumpe 22 sind.

Aus dem in Figur 2 gezeigten Längsschnitt der Mörtelmischpumpe 10 geht der konstruktive Aufbau der einzelnen Komponenten deutlicher hervor. Am in Figur 2 linken Ende der Mörtelmischpumpe 10 befindet sich der zum Drehantrieb der Förderschnecke 14 dienende, nur schematisch wiedergegebene Elektromotor 16, der über eine Motorkupplung 24 mit dem einen Ende einer den Kern der Förderschnecke 14 bildenden Stahlwelle 26 verbunden ist, die die Förderschnecke 14 mittig durchsetzt. Der Elektromotor 16 ist mittels eines Motorflansches 28, dessen Aufbau später noch genauer beschrieben wird, an den Trichter 12 angebunden.

Der Trichter 12 ist im dargestellten Ausführungsbeispiel zweiteilig ausgebildet und umfasst einen in den Figuren wiedergegebenen, unteren Teil sowie einen in den Figuren nicht dargestellten, oberen Teil, der gegenüber dem unteren Teil erweitert ist und der zum Einfüllen des zu vermischenden Baumaterials in die Mörtelmischpumpe 10 dient. Der obere Trichterteil kann zum Transport der Mörtelmischpumpe 10 abgenommen werden, um deren Handhabung zu erleichtern. Wie dargestellt ist im oberen Bereich des unteren Trichterteils ein Verschlussschieber 30 angeordnet, mit dem die Trichtereinfüllöffnung, insbesondere bei abgenommenem Trichteroberteil während des Transports, verschlossen werden kann. Der hier zweiteilig ausgeführte Trichter 12 ist vorzugsweise aus nicht rostendem Stahlblech gefertigt.

Die Förderschnecke 14 ist im unteren Teil des Trichters 12 nahe dessen Boden so angeordnet, dass sie das in den Trichter 12 eingefüllte Baumaterial dann, wenn sie sich dreht, nach rechts aus dem Trichter heraus in die Mischkammer 18 fördert. Die Schneckengänge der Förderschnecke 14 sind im gezeigten Ausführungsbeispiel vollständig aus Polyurethan gebildet und sind Teil einer vorgefertigten Polyurethanummantelung 32, die in die Stahlwelle 26 eingesetzt bzw. eingepresst wird. Die Förderschnecke 14 durchquert wie dargestellt nicht nur durch den gesamten unteren Teil des Trichters 12 axial, sondern setzt sich noch etwas in die Mischkammer 18 fort. Das in der Mischkammer 18 angeordnete, motorterne Ende der Stahlwelle 26 der Förderschnecke 14 ist mittels einer Kupplung 34 mit einem Mischorgan 36 verbunden, welches von der Förderschnecke 14 drehangetrieben wird und zum Vermischen des in die Mischkammer 18 geförderten Baumaterials mit einer oder mehreren Flüssigkeiten, z.B. mit Wasser, dient, welche mittels einer noch detaillierter zu beschreibenden Flüssigkeitseinspritzeinrichtung 38 der Mischkammer 18 zugeführt wird bzw. werden. Hierzu ist das Mischorgan 36 mit einer Reihe von sowohl in Umfangsrichtung als auch in Axialrichtung voneinander beabstandeten Flügeln 40 versehen, die auf einem hohlzylindrischen Grundkörper 42 befestigt sind, welcher mit einer ihn durchsetzenden Stahlwelle 44 drehfest verbunden ist.

Durch den das trichterferne Ende der Mischkammer 18 begrenzenden Pumpenflansch 20 erstreckt sich ein Stummel 46 eines Rotors 48 der Exzenterschneckenpumpe 22 in die Mischkammer 18 hinein. Dieser Stummel 46 ist mit mittels einer weiteren Kupplung 50 drehfest mit dem angrenzenden Ende des Mischorgans 36 verbunden, so dass bei einer Drehung der Förderschnecke 14 und des Mischorgans 36 auch der Rotor 48 in Drehbewegung versetzt wird. Die beiden Kupplungen 34 und 50 übertragen nicht nur die genannte Drehbewegung, sondern wirken auch als Gelenke, die in der Lage sind, die beim Rotieren des Rotors 48 der Exzenterschneckenpumpe 22 auftretende Exzentrizität aufzunehmen. Die am Pumpenflansch 20 befestigte Exzenterschneckenpumpe 22 ist von konventionellem Aufbau und bekannter Funktion und wird deshalb hier nicht weiter erläutert. Ebenso wird davon abgesehen, den in der Mörtelmischpumpe 10 ablaufenden Einfüll-, Förder- und Vermischungsvorgang näher zu beschreiben, denn dieser ist Fachleuten bekannt, z.B. aus der DE 38 09 661 A1.

Um Ablagerungen von in der Mörtelmischpumpe 10 befindlichem Material weitestgehend zu vermeiden, sind in der Mörtelmischpumpe 10 eine Reihe von Merkmalen vorgesehen. So ist zunächst, siehe insbesondere Figur 3, die gesamte Mischkammer 18, die ein vom Trichter 12 und vom Pumpenflansch 20 separates Bauteil darstellt, innen mit einer Polyurethanauskleidung 52 versehen, die im dargestellten Ausführungsbeispiel als vorgefertigtes Formteil ausgeführt ist, welches in einen die Mischkammer 18 festlegenden Hohlzylinder 54 aus Metall eingesetzt ist. Die Polyurethanauskleidung 52 hat eine glatte Innenfläche und ist auf ihrer Außenseite mit einer Reihe von Umfangsnuten 56 versehen, die für eine verbesserte Längselastizität der Polyurethanauskleidung 52 sorgen. Die Polyurethanauskleidung 52 ist, wie insbesondere aus den Figuren 2 und 3 zu ersehen, an den Enden des Hohlzylinders 54 radial aus der Mischkammer 18 herausgeführt, um eine verbesserte Abdichtung der Mischkammer 18 sowohl gegenüber dem Trichter 12 als auch gegenüber dem Pumpenflansch 20 zu erreichen. Zusätzlich ist die Polyurethanauskleidung 52 im dargestellten Ausführungsbeispiel auf der Stirnfläche des radial herausgezogenen Bereichs, der dem Pumpenflansch 20 zugewandt ist, mit zwei angeformten, ringförmigen Dichtungslippen 58, 59 versehen, die die Qualität der Abdichtung zum Pumpenflansch 20 noch erhöhen.

Die Flüssigkeitseinspritzeinrichtung 38 ist ebenfalls so aufgebaut, dass in ihrem Bereich Ablagerungen in der Mischkammer 18 möglichst vermieden sind. Die Flüssigkeitseinspritzeinrichtung 38 weist hierzu einen Düsenträger 60 auf, der im gezeigten Ausführungsbeispiel von länglicher Gestalt ist und in einer entsprechenden Aussparung 62 der Polyurethanauskleidung 52 bündig oder jedenfalls annähernd bündig mit der Innenfläche der Polyurethanauskleidung 52 angeordnet ist. Der Düsenträger 60 besteht beim beschriebenen Ausführungsbeispiel aus nicht rostendem Stahl und weist, wie insbesondere aus Figur 3 und Figur 4 gut zu ersehen, zwei Einsätze 64 auf, in denen je zwei Flüssigkeitseinspritzdüsen 66 ausgebildet sind, d.h. die Flüssigkeitseinspritzeinrichtung 38 hat im dargestellten Ausführungsbeispiel vier Einspritzdüsen 66. Die Einsätze 64 sind im beschriebenen Ausführungsbeispiel aus Polyurethan gefertigt, können jedoch auch aus einem anderen geeigneten Kunststoff oder Metall hergestellt sein. Gemäß einer nicht dargestellten, abgewandelten Ausführungsform können die Einspritzdüsen 66 auch im Düsenträger 60 selbst ausgebildet sein.

Alle Einspritzdüsen 66 können denselben Einspritzwinkel aufweisen. Vorzugsweise haben die Flüssigkeitseinspritzdüsen 66 jedoch unterschiedliche Einspritzwinkel, insbesondere paarweise unterschiedliche Einspritzwinkel, um eine gleichmäßigere und schnellere Durchfeuchtung des zu vermischenden Materials in der Mischkammer 18 zu erreichen. Obwohl nicht dargestellt versteht es sich, dass der Düsenträger 60 mehr als nur zwei Einsätze 64 aufweisen kann, dass jeder Einsatz 64 eine oder mehrere Einspritzdüsen 66 umfassen kann, dass die Einspritzdüsen 66 eines Einsatzes 64 gleiche oder unterschiedliche Einspritzwinkel aufweisen können, und dass, falls gewünscht oder erforderlich, auch mehrere Düsenträger 60 vorgesehen sein können.

Der Düsenträger 60 wird im gezeigten Beispiel von zwei Senkkopfschrauben 68 gehalten, deren Schaft sich radial nach außen durch den Düsenträger 60, die Polyurethanauskleidung 52, den Hohlzylinder 54, ein Verteilerelement 70 und einen Befestigungsflansch 72 erstreckt. Alternativ können am Düsenträger 60 auch entsprechende Gewindebolzen fest angebracht sein.

Der Befestigungsflansch 72 ist mit dem Ende einer Speiseleitung 74 verbunden, durch die Flüssigkeit zur Flüssigkeitseinspritzeinrichtung 38 geführt wird. Das Ende der Speiseleitung 74 mündet in das zwischen dem Befestigungsflansch 72 und dem Hohlzylinder 54 angeordnete Verteilerelement 70, welches innen so ausgebildet ist, z.B. durch entsprechende Kanäle oder geeignete Aussparungen, dass die Flüssigkeit aus der Speiseleitung 74 den einzelnen Flüssigkeitseinspritzdüsen 66 durch entsprechende Öffnungen im Hohlzylinder 54 und der Polyurethanauskleidung 52 zugeleitet wird. Zugleich sorgt das Verteilerelement 70 für eine Abdichtung zwischen der Speiseleitung 74 und der Außenseite der Mischkammer 18, genauer ihres Hohlzylinders 54. Das Verteilerelement 70 besteht vorzugsweise aus einem Material wie Gummi oder Kunststoff, z.B. Polyurethan, das ausreichend elastisch ist, um eine gute Abdichtung zu gewährleisten, und in das die erforderlichen Kanäle oder Aussparungen einfach eingebracht werden können.

Mittels der Schrauben 68 und Muttern 76 (siehe Figuren 3 und 4) wird das Verteilerelement 70 zwischen dem Befestigungsflansch 72 und der Außenseite des Hohlzylinders 54 verspannt. Sollen die Einsätze 64 herausgenommen werden, beispielsweise um sie zu reinigen oder auszuwechseln, brauchen somit nur die Muttern 76 gelöst zu werden und es kann dann der Düsenträger 60 mit den Einsätzen 64 nach innen herausgenommen werden.

Um Materialablagerungen auch im Bereich des Pumpenflansches 20 zu verhindern, ist der Pumpenflansch 20 auf seiner der Mischkammer 18 zugekehrten Seite im gesamten materialführenden Bereich mit einer Abdeckung 78 aus Polyurethan versehen, die im gezeigten Ausführungsbeispiel durch ein Polyurethanformteil 80 gebildet ist, welches in eine zentrale Durchgangsöffnung des Pumpenflansches 20 eingeknöpft ist, durch die auch der Stummel 46 des Rotors 48 in die Mischkammer 18 ragt. Das Polyurethanformteil 80 ist der Form der Durchgangsöffnung angepasst und so gestaltet, dass es nach dem Einknöpfvorgang sicher am Pumpenflansch 20 befestigt bleibt. Wie insbesondere aus Figur 5 zu ersehen, ist das Polyurethanformteil 80 auf beiden Seiten des Pumpenflansches 20 radial jeweils so weit nach außen gezogen, dass es auf der der Mischkammer 18 zugewandten Seite mit der radial inneren Dichtungslippe 58 in Kontakt kommt und auf der der Exzenterschneckenpumpe 22 zugewandten Seite als Dichtung zwischen einem Stator 82 der Exzenterschneckenpumpe 22 und dem Pumpenflansch 20 dienen kann. Wie in Figur 5 dargestellt, ist mischkammerseitig ein kreisringförmiger Abschnitt 84 des Polyurethanformteils 80 in einer entsprechenden Ausnehmung des Pumpenflansches 20 aufgenommen, wobei diese Ausnehmung radial nur soweit nach außen reicht, dass die radial äußere Dichtungslippe 59 der Polyurethanauskleidung 52 nicht mehr mit dem kreisringförmigen Abschnitt 84, sondern mit dem Metall des Pumpenflansches 20 in Berührung tritt. Alternativ kann die Abdeckung 78 auch durch Aufspritzen von PU-Material auf den Pumpenflansch 20 erzielt werden (nicht dargestellt).

Schließlich ist bei der gezeigten Mörtelmischpumpe 10 noch der Bereich des Motorflansches 28 auf besondere Weise gegen Ablagerungen geschützt. Wie gut aus Figur 6 zu erkennen, ist hierzu die dem Trichter 12 zugewandte Seite des Motorflansches 28 mit einer Polyurethanverkleidung 86 versehen, die zum einen den Motorflansch 28 gegenüber der Außenseite des Trichters 12 abdichtet und die zum anderen mittels einer an sie angeformten, schräg nach innen in Richtung des Trichters 12 vorstehenden, ringförmigen Dichtlippe 88 für eine Abdichtung zur sich drehenden Motorkupplung 24 sorgt. Die Polyurethanverkleidung 86 ist, abgesehen von der an sie angeformten Dichtlippe 88, ein kreisringscheibenförmiges Teil, das beispielsweise nach Art eines Bajonettverschlusses auf dem Motorflansch 28 befestigt ist. Es stellt eine effektive Abdichtung zwischen dem Innenraum des Trichters 12 und dem Elektromotor 16 dar und verhindert gleichzeitig, dass sich in diesem Bereich unerwünschte Materialablagerungen bilden.

## Patentansprüche

1. Mörtelmischpumpe (10), mit
- einer motorgetriebenen Förderschnecke (14) zum Einführen von zu vermischendem Material in eine Mischkammer (18), die mit einer Auskleidung (52) aus Gummi oder Kunststoff versehen ist, zumindest im Wesentlichen koaxial zur Förderschnecke (14) angeordnet ist, und der durch eine oder mehrere Flüssigkeitseinspritzdüsen Flüssigkeit zuführbar ist, wobei in der Mischkammer (18) ein zur Drehung mit der Förderschnecke (14) bestimmtes Mischorgan (36) zum Vermischen des in die Mischkammer (18) geförderten Materials mit der Flüssigkeit aufgenommen ist, und wobei das von der Förderschnecke (14) entfernte Ende der Mischkammer (18) von einem zur Verbindung mit einer Pumpe (22) bestimmten Pumpenflansch (20) begrenzt ist, die Förderschnecke (14) in einem Trichter (12) zum Einfüllen des zu vermischenden Materials angeordnet ist, und wobei die Auskleidung (52) der Mischkammer (18) in unmittelbarem Kontakt mit dem Trichter (12) und mit der Oberfläche des Pumpenflansches (20) steht, **dadurch gekennzeichnet, dass**
- die Mischkammer (18) ein vom Trichter (12) und Pumpenflansch (20) separates, mit dem Trichter (12) verbundenes Bauteil ist,
- eine Mehrzahl von Flüssigkeitseinspritzdüsen (66) in einem Düsenträger (60) aufgenommen ist, der in einer Aussparung der Auskleidung (52) zumindest annähernd bündig mit der Innenfläche der Auskleidung (52) angeordnet und durch von ausserhalb der Mischkammer (18) zugängliche Befestigungsmittel lösbar befestigt ist.

2. Mörtelmischpumpe nach Anspruch 1,
**dadurch gekennzeichnet, dass** der Pumpenflansch (20) auf seiner der Mischkammer (18) zugekehrten Seite im gesamten mörtelführenden Bereich mit einer Abdeckung (78) aus Polyurethan, Polyethylen oder Silikon versehen ist,

3. Mörtelmischpumpe nach Anspruch 1 oder 2,
**dadurch gekennzeichnet, dass** die Flüssigkeitseinspritzdüsen (66) unterschiedliche Einspritzwinkel aufweisen.

4. Mörtelmischpumpe nach einem der Ansprüche 1 bis 3,
**dadurch gekennzeichnet, dass** die Flüssigkeitseinspritzdüsen (66) in dem Düsenträger (60) selbst ausgebildet sind.

5. Mörtelmischpumpe nach einem der Ansprüche 1 bis 3,
**dadurch gekennzeichnet, dass** die Flüssigkeitseinspritzdüsen (66) in Gestalt separater, vom Düsenträger (60) getragener Einsätze (64) ausgebildet sind.

6. Mörtelmischpumpe nach Anspruch 5,
**dadurch gekennzeichnet, dass** jeder Einsatz (64) mehrere Flüssigkeitseinspritzdüsen (66) umfasst.

7. Mörtelmischpumpe nach Anspruch 5 oder 6,
**dadurch gekennzeichnet, dass** die Flüssigkeitseinspritzdüsen (66) jeweils eines Einsatzes (64) den gleichen Einspritzwinkel aufweisen.

8. Mörtelmischpumpe nach einem der Ansprüche 5 bis 7,
**dadurch gekennzeichnet, dass** jeder Einsatz (64) aus Polyurethan, Polyethylen oder Silikon besteht.

9. Mörtelmischpumpe nach einem der Ansprüche 4 oder 5 bis 8,
**dadurch gekennzeichnet, dass** eine gemeinsame Speiseleitung (74) alle einem Düsenträger (60) zugeordneten Flüssigkeitseinspritzdüsen (66) mit Flüssigkeit versorgt.

10. Mörtelmischpumpe nach Anspruch 9,
**dadurch gekennzeichnet, dass** ein zwischen das Ende der Speiseleitung (74) und den Düsenträger (60) geschaltetes Verteilerelement (70) die Zuführung von Flüssigkeit aus der Speiseleitung (74) zu den einzelnen Flüssigkeitseinspritzdüsen (66) übernimmt.

11. Mörtelmischpumpe nach Anspruch 10,
**dadurch gekennzeichnet, dass** das Verteilerelement (70) zugleich für eine Abdichtung zwischen der Speiseleitung (74) und der Außenseite der Mischkammer (18) sorgt.

12. Mörtelmischpumpe nach einem der vorhergehenden Ansprüche,
**dadurch gekennzeichnet, dass** die Abdeckung (78) des Pumpenflansches (20) durch ein in eine Durchgangsöffnung desselben eingeknöpftes Formteil (80) aus Polyurethan, Polyethylen oder Silikon gebildet ist.

13. Mörtelmischpumpe nach einem der vorhergehenden Ansprüche,
**dadurch gekennzeichnet, dass** die Förderschnecke (14) eine Ummantelung (32) aus Polyurethan, Polyethylen oder Silikon aufweist.

14. Mörtelmischpumpe nach einem der vorhergehenden Ansprüche,
**dadurch gekennzeichnet, dass** ein dem mischkammerfernen Ende der Förderschnecke (14) benachbarter Motorflansch (28) auf seiner dem Trichter zugewandten Seite eine Verkleidung (86) aus Polyurethan, Polyethylen oder Silikon aufweist.

15. Mörtelmischpumpe nach Anspruch 14,
**dadurch gekennzeichnet, dass** an die Verkleidung (86) eine Dichtlippe (88) zur Abdichtung gegenüber einer die Förderschnecke (14) treibenden Welle angeformt ist.

16. Mörtelmischpumpe nach einem der vorhergehenden Ansprüche,
**dadurch gekennzeichnet, dass** die Auskleidung (52) aus Polyurethan, Polyethylen, Silikon oder einem geschichteten Verbundmaterial aus einem der vorgenannten Materialien und Gummi besteht.

## Claims

1. Mortar mixing pump (10) with a motor-driven conveyor screw (14) for guidance of material to be mixed into a mixing chamber (18) which is provided with a lining (52) of rubber or plastic, is arranged at least essentially coaxial with the conveyor screw (14) and can be supplied with liquid through one or more liquid injection nozzles, wherein the mixing chamber (18) incorporates a mixing element (36) designed to rotate with the conveyor screw (14) in order to mix the material conveyed into the mixing chamber (18) with the liquid, and wherein the end of the mixing chamber (18) remote from the conveyor screw (14) is bounded by a pump flange (20) designed for connection to a pump (22), wherein the conveyor screw (14) is arranged in a funnel (12) for introduction of the material to be mixed, and wherein the lining (52) of the mixing chamber (18) is in direct contact with the funnel (12) and with the surface of the pump flange (20),
**characterised in that**
- the mixing chamber (18) is a component which is separate from the funnel (12) and the pump flange (20) and connected to the funnel (12),
- a plurality of liquid injection nozzles (66) is incorporated in a nozzle carrier (60) which is arranged in a recess in the lining (52) at least roughly flush with the internal face of the lining (52) and fastened detachably by fastening means which are accessible from outside the mixing chamber (18).

2. Mortar mixing pump according to claim 1, **characterised in that** on its side facing the mixing chamber (18) the pump flange (20) is provided with a covering (78) of polyurethane, polyethylene or silicone over the entire mortar-guiding area.

3. Mortar mixing pump according to claim 1 or 2, **characterised in that** the liquid injection nozzles (66) exhibit different injection angles.

4. Mortar mixing pump according to one of claims 1 to 3, **characterised in that** the liquid injection nozzles (66) are formed in the nozzle carrier (60) itself.

5. Mortar mixing pump according to one of claims 1 to 3, **characterised in that** the liquid injection nozzles (66) take the form of separate inserts (64) supported by the nozzle carrier (60).

6. Mortar mixing pump according to claim 5, **characterised in that** each insert (64) comprises a plurality of liquid injection nozzles (66).

7. Mortar mixing pump according to claim 5 or 6, **characterised in that** the liquid injection nozzles (66) of an insert (64) in each case exhibit the same injection angle.

8. Mortar mixing pump according to one of claims 5 to 7, **characterised in that** each insert (64) is made of polyurethane, polyethylene or silicone.

9. Mortar mixing pump according to one of claims 4 or 5 to 8, **characterised in that** a common feed line (74) supplies liquid to all the liquid injection nozzles (66) associated with a nozzle carrier (60).

10. Mortar mixing pump according to claim 9, **characterised in that** a distributor element (70) interposed between the end of the feed line (74) and the nozzle carrier (60) feeds liquid from the feed line (74) to the individual liquid injection nozzles (66).

11. Mortar mixing pump according to claim 10, **characterised in that** the distributor element (70) also provides a seal between the feed line (74) and the outside of the mixing chamber (18).

12. Mortar mixing pump according to one of the preceding claims, **characterised in that** the covering (78) of the pump flange (20) is formed by a moulding (80) which is made of polyurethane, polyethylene or silicone and clipped into a through opening.

13. Mortar mixing pump according to one of the preceding claims, **characterised in that** the conveyor screw (14) exhibits a sheath (32) made of polyurethane, polyethylene or silicone.

14. Mortar mixing pump according to one of the preceding claims, **characterised in that** on its side facing the funnel a motor flange (28) adjacent to the end of the conveyor screw (14) remote from the mixing chamber exhibits a lining (86) of polyurethane, polyethylene or silicone.

15. Mortar mixing pump according to claim 14, **characterised in that** a sealing lip (88) for sealing in relation to a shaft driving the conveyor screw (14) is moulded to the lining (86).

16. Mortar mixing pump according to one of the preceding claims, **characterised in that** the lining (52) is made of polyurethane, polyethylene, silicone or a coated composite material comprising one of the previously named materials and rubber.

## Revendications

1. Pompe (10) de mélange de mortier, comprenant
- une vis sans fin convoyeuse (14) à entraînement motorisé pour introduire un matériau, devant être mélangé, dans une chambre de mélange (18) pourvue d'un chemisage (52) en caoutchouc ou en matière plastique, agencée au moins pour l'essentiel coaxialement à ladite vis sans fin convoyeuse (14), et à laquelle un liquide peut être délivré par l'intermédiaire d'une ou plusieurs buse(s) d'injection de liquide, ladite chambre de mélange (18) renfermant un organe mélangeur (36) destiné à tourner avec la vis sans fin convoyeuse (14) et à mélanger, au liquide, le matériau introduit dans ladite chambre de mélange (18), sachant que l'extrémité de la chambre de mélange (18), éloignée de la vis sans fin convoyeuse (14), est délimitée par une bride (20) destinée au raccordement à une pompe (22), la vis sans fin convoyeuse (14) étant logée dans un entonnoir (12) de déversement du matériau à mélanger, et sachant que le chemisage (52) de la chambre de mélange (18) est en contact direct avec l'entonnoir (12) et avec la surface de la bride (20) affectée à la pompe, **caractérisée par le fait**
- **que** la chambre de mélange (18) est une pièce structurelle distincte de l'entonnoir (12) et de la bride (20) affectée à la pompe, et est reliée audit entonnoir (12),
- **qu'**une pluralité de buses (66) d'injection de liquide est intégrée dans un porte-buses (60) qui est disposé dans une dépouille du chemisage (52), au moins approximativement en affleurement avec la surface intérieure dudit chemisage (52), et peut être fixé de façon amovible par des moyens de fixation accessibles depuis l'extérieur de la chambre de mélange (18).

2. Pompe de mélange de mortier selon la revendication 1,
**caractérisée par le fait que** la bride (20) affectée à la pompe est munie sur son côté tourné vers la chambre de mélange (18), dans l'intégralité de la zone d'acheminement du mortier, d'une coiffe (78) en polyuréthane, en polyéthylène ou en silicone.

3. Pompe de mélange de mortier selon la revendication 1 ou 2,
**caractérisée par le fait que** les buses (66) d'injection de liquide présentent des angles d'injection différents.

4. Pompe de mélange de mortier selon l'une des revendications 1 à 3,
**caractérisée par le fait que** les buses (66) d'injection de liquide sont ménagées dans le porte-buses (60) proprement dit.

5. Pompe de mélange de mortier selon l'une des revendications 1 à 3,
**caractérisée par le fait que** les buses (66) d'injection de liquide sont réalisées sous la forme de pièces intégrées distinctes (64), portées par le porte-buses (60).

6. Pompe de mélange de mortier selon la revendication 5,
**caractérisée par le fait que** chaque pièce intégrée (64) compte plusieurs buses (66) d'injection de liquide.

7. Pompe de mélange de mortier selon la revendication 5 ou 6,
**caractérisée par le fait que** les buses (66) d'injection de liquide, assignées à une pièce intégrée (64) respective, présentent le même angle d'injection.

8. Pompe de mélange de mortier selon l'une des revendications 5 à 7,
**caractérisée par le fait que** chaque pièce intégrée (64) consiste en du polyuréthane, en du polyéthylène ou en du silicone.

9. Pompe de mélange de mortier selon l'une des revendications 4 ou 5 à 8,
**caractérisée par le fait qu'**un conduit commun d'alimentation (74) alimente, en liquide, toutes les buses (66) d'injection de liquide qui sont associées à un porte-buses (60).

10. Pompe de mélange de mortier selon la revendication 9,
**caractérisée par le fait qu'**un élément répartiteur (70), interposé entre le porte-buses (60) et l'extrémité du conduit d'alimentation (74), assure la délivrance de liquide depuis ledit conduit d'alimentation (74) jusqu'aux buses individuelles (66) d'injection de liquide.

11. Pompe de mélange de mortier selon la revendication 10,
**caractérisée par le fait que** l'élément répartiteur (70) assure, simultanément, une étanchéité entre le conduit d'alimentation (74) et la face extérieure de la chambre de mélange (18).

12. Pompe de mélange de mortier selon l'une des revendications précédentes,
**caractérisée par le fait que** la coiffe (78) de la bride (20) affectée à la pompe est matérialisée par une pièce moulée (80) en polyuréthane, en polyéthylène ou en silicone, emboîtée dans un orifice de passage de ladite bride.

13. Pompe de mélange de mortier selon l'une des revendications précédentes,
**caractérisée par le fait que** la vis sans fin convoyeuse (14) possède un enrobage (32) en polyuréthane, en polyéthylène ou en silicone.

14. Pompe de mélange de mortier selon l'une des revendications précédentes,
**caractérisée par le fait qu'**une bride (28) affectée à un moteur, voisine de l'extrémité de la vis sans fin convoyeuse (14) qui est distante de la chambre de mélange, est dotée, sur son côté tourné vers l'entonnoir, d'un habillage (86) en polyuréthane, en polyéthylène ou en silicone.

15. Pompe de mélange de mortier selon la revendication 14,
**caractérisée par le fait qu'**une lèvre d'étanchement (88) fait corps avec l'habillage (86), en vue d'assurer l'étanchéité vis-à-vis d'un arbre menant la vis sans fin convoyeuse (14).

16. Pompe de mélange de mortier selon l'une des revendications précédentes,
**caractérisée par le fait que** le chemisage (52) consiste en du polyuréthane, en du polyéthylène, en du silicone ou en un matériau composite stratifié comprenant du caoutchouc, et l'un des matériaux précités.
